# FASCICULE DE BREVET EUROPEEN

(11) **EP 2 252 501 B1**
(45) Date de publication et mention de la délivrance du brevet: **08.05.2013**
(21) Numéro de dépôt: 09728404.6
(22) Date de dépôt: 18.03.2009
(51) Int. Cl.: B63B 21/50, B63B 22/02

(54) **SUPPORT FLOTTANT EQUIPE DE TOURET COMPRENANT DES PALIERS DE ROULEMENT HORS D'EAU**
SCHWIMMENDER TRÄGER MIT EINER ROLLE MIT KUGELLARGERN AUSSERHALB DES WASSERS
FLOATING SUPPORT HAVING A REEL INCLUDING ROLLER BEARINGS OUTSIDE THE WATER

(30) Priorité: 21.03.2008 FR 0851832
(43) Date de publication de la demande: 24.11.2010
(73) Titulaire: Saipem SA, 78180 Montigny-le-Bretonneux (FR)
(72) Inventeur: BAYLOT, Michel, IT - 30123 Venise (IT); DENISE, Jean-Paul, F-83400 Hyères (FR); MARTY, Thomas, F-13100 Aix en Provence (FR)
(74) Mandataire: Domange, Maxime
(86) Numéro de dépôt international: PCT/FR2009/050453
(87) Numéro de publication internationale: WO 2009/122098

(56) Documents cités:
- WO-A-2007/127531
- GB-A- 2 291 391

## Description

La présente invention concerne un support flottant ancré sur touret déconnectable.

Le secteur technique de l'invention est plus particulièrement le domaine de la production pétrolière sous-marine en zone de conditions océano-météo extrêmes et plus particulièrement en zone arctique et antarctique, à partir de supports flottants.

Un support flottant de production pétrolière comporte en général des moyens d'ancrage pour rester en position malgré les effets des courants, des vents et de la houle. Il comporte aussi en général des moyens de forage, de stockage et de traitement du pétrole ainsi que des moyens de déchargement vers des pétroliers enleveurs, ces derniers se présentant à intervalle régulier pour effectuer l'enlèvement de la production. L'appellation usuelle de ces supports flottants ou navires est le terme anglo-saxon "Floating Production Storage Offloading" (signifiant "moyen flottant de stockage, de production et de déchargement") dont on utilisera le terme abrégé "FPSO" dans l'ensemble de la description suivante, ou encore "FDPU" ou "Floating Drilling & Production Unit" (signifiant' "moyen flottant de forage et de production"), lorsque le support flottant est aussi utilisé pour effectuer les opérations de forage avec puits dévié dans la hauteur de la tranche d'eau.

Lorsque les conditions océano-météo, c'est-à-dire la houle, le vent et le courant sont importants, voire extrêmes, dans le cas de tempêtes, on préfère ancrer le FPSO au niveau d'un touret, en général situé de manière connue dans le tiers avant du navire et dans l'axe, le navire étant libre de tourner autour dudit touret au gré du vent, du courant et de la houle. Ainsi, vent, courant et houle exercent des efforts spécifiques sur la coque et les superstructures, le FPSO du fait de son degré de liberté de rotation autour de l'axe vertical ZZ, venant se mettre naturellement dans la position de moindre résistance. Les conduites assurant la liaison avec les têtes de puits sont connectées en générale en sous-face du touret et reliées au FPSO par l'intermédiaire d'un joint tournant intégré dans l'axe dudit touret. Lorsque les conditions météo peuvent devenir extrêmes, comme en Mer de Nord, dans le Golfe du Mexique ou dans la zone arctique ou antarctique, le FPSO est en général déconnectable de manière à pouvoir se mettre à l'abri en attente de conditions opérationnelles acceptables.

La présente invention concerne plus particulièrement un support flottant pour la production pétrolière sous marine en zone arctique ou antarctique équipé en dessous de sa coque d'un touret déconnectable à partir duquel s'étendent des lignes d'ancrages au fond de la mer et des conduites de liaison fond-surface, ladite coque comportant dans sa direction longitudinale des bordés latéraux sensiblement plans et verticaux, et éventuellement, avec, de façon connue des proues (partie avant du navire) et, de préférence poupe (partie arrière du navire), inclinées par rapport à l'horizontale et de préférence profilées pour former une étrave en pointe renforcée, capable de briser la banquise par simple flexion lorsque ladite banquise s'engage en force sous ladite étrave renforcée.

Les supports flottants présentent avantageusement une carène avec des bordés longitudinaux sensiblement verticaux afin de leur conférer des capacités de stockage de pétrole optimales, ainsi qu'un meilleur comportement en cas de forte mer. Mais une coque à bordés verticaux est particulièrement désavantageuse au regard du comportement face à la banquise. Ainsi dans US 4,102,288 et US 4,571,125, il est proposé des supports flottants présentant entre autres moyens des bordés à profils incurvés ou inclinés pour favoriser le bris de glace comme c'est le cas pour les profils connus de proue de navire avec étrave inclinée par rapport à l'horizontale.

Un support flottant de production pétrolière comportant un système d'amarrage déconnectable de lignes d'ancrage au fond de la mer et de conduites de liaison fond-surface comporte de façon connue :
- une bouée d'amarrage desdites lignes et conduites de liaison fond-surface de préférence ladite bouée étant une bouée annulaire, et
- ladite bouée d'amarrage étant fixée dessous la coque du support flottant, à un dispositif rotatif comportant une structure en forme de tour appelé « touret », ledit touret étant fixé à la coque au sein d'une cavité traversant la coque du support flottant sur toute sa hauteur, ledit touret étant articulé en rotation par rapport à ladite coque par l'intermédiaire d'au moins un palier de roulement ou de frottement, de préférence un palier de roulement de manière à autoriser la rotation dudit support flottant autour d'un axe sensiblement vertical ZZ' dudit touret et de ladite cavité, sans entraîner la rotation de ladite bouée d'amarrage par rapport au même axe vertical ZZ', et
- lesdites conduites de liaison fond-surface remontant au sein de la cavité jusqu'à un raccord d'une pluralité de dites conduites, ledit raccord étant solidaire du support flottant au niveau du pont du support flottant, ledit raccord étant articulé en rotation de manière à autoriser la rotation dudit support flottant sans entraîner la rotation dudit raccord dénommé raccord à joint tournant.

Dans la technique antérieure décrite ci-dessus, le palier de roulement est, soit localisé au niveau du pont du support flottant, soit localisé en partie inférieure en zone mouillée, c'est-à-dire que le palier est immergé, soit encore en combinaison des deux configurations précédentes.

Les modes de réalisation dans lesquels le palier de roulement est localisé exclusivement au niveau du pont ne sont valables que pour les supports flottants de relativement faible hauteur, notamment inférieure à 15 m. Au-delà, pour les supports flottants notamment de 20 à 25 m de hauteur, l'effort horizontal sur le touret résultant de la rotation du support flottant crée une flexion sur la structure du touret dans sa longueur, laquelle sollicite la résistance mécanique du palier supérieur de roulement et donc en affecte la fiabilité mécanique de fonctionnement. D'autre part, lorsque le palier de roulement est immergé dans la partie inférieure du touret, cette immersion affecte la fiabilité de fonctionnement et la durabilité dudit palier de roulement et de surcroît crée des difficultés de réalisation des opérations de maintenance. En effet, les interventions sur site nécessitent l'emploi de plongeurs et de moyens techniques considérables, et l'on est en général conduit à effectuer ces opérations en zone protégée, tel un fjord, ou de préférence cale sèche, après déconnexion du FPSO. Ainsi, lorsque le FPSO est destiné à rester en position pendant plusieurs décennies sans déconnexion programmée pour maintenance en cale sèche ou en site protégé, ce type de touret n'est pas adapté.

On connaît des supports du type défini ci-dessus dans GB 2291389, considéré comme l'art antérieur le plus proche de la revendication 1, et dans EP 259072 et US 4604961.

Le but de la présente invention est de fournir un nouveau type de support flottant défini ci-dessus avec système d'amarrage déconnectable comprenant un touret rotatif amélioré, plus particulièrement dont la fiabilité et la maintenance des paliers de roulement mis en oeuvre pour rendre le touret rotatif par rapport au support flottant soit amélioré, notamment plus simple et moins coûteuse à réaliser et à mettre en oeuvre.

Pour ce faire, la présente invention fournit un support flottant de production pétrolière comportant un système d'amarrage déconnectable de lignes d'ancrage au fond de la mer et de conduites de liaison fond-surface comportant :
- une bouée d'amarrage desdites lignes d'ancrage et des premières conduites de liaison fond-surface s'étendant depuis ladite bouée où elles sont amarrées jusqu'au fond de la mer de préférence ladite bouée étant une bouée annulaire, et
- un touret s'étendant au sein d'une cavité traversant la coque du support flottant sur toute sa hauteur, ladite bouée d'amarrage étant fixée dessous la coque du support flottant audit touret, ledit touret coopérant avec la coque au sein de ladite cavité traversant la coque du support flottant sur toute sa hauteur, ledit touret étant articulé en rotation par rapport à ladite coque par l'intermédiaire d'au moins un palier de roulement ou de frottement, de préférence un palier de roulement de manière à autoriser la rotation dudit support flottant autour d'un axe sensiblement vertical ZZ' dudit touret et de ladite cavité, sans entraîner la rotation de ladite bouée d'amarrage par rapport au même axe vertical ZZ', et
- des secondes conduites de liaison entre l'extrémité supérieure desdites premières conduites de liaison fond-surface et le pont du support flottant, remontant au sein de la cavité jusqu'à un raccord d'une pluralité de dites secondes conduites, ledit raccord du type raccord à joint tournant étant solidaire du support flottant au niveau du pont du support flottant, ledit raccord étant articulé en rotation de manière à autoriser la rotation dudit support flottant sans entraîner la rotation dudit raccord.

Selon la présente invention, ledit touret comprend:
- une structure externe tubulaire étanche selon le même axe vertical ZZ', de préférence à section circulaire, comportant une paroi assemblée de manière étanche à l'extrémité inférieure de ladite structure tubulaire étanche,
- ladite structure externe tubulaire contenant une structure interne, de préférence une structure interne tubulaire à section circulaire coaxiale à ladite structure externe tubulaire, solidaire de la coque au niveau de son extrémité supérieure,
- ladite paroi de fond de la structure externe étanche étant traversée de manière étanche par une pluralité de dites conduites traversant et supportée par ladite structure interne,
- ladite structure externe étanche n'étant pas supportée par ladite coque ni fixée à ladite coque et, de par ses dimensions, flottant naturellement dans la cavité immergée dudit support flottant,
- lesdites structure interne et structure tubulaire externe coopérant avec au moins un palier inférieur de roulement ou de frottement, de préférence un palier de roulement autorisant la rotation de ladite structure interne, ladite structure externe n'étant pas entraînée en rotation lorsque ledit support flottant est entraîné en rotation autour dudit axe vertical de la cavité et de ladite structure externe tubulaire étanche ZZ', et
- ledit palier inférieur de roulement ou de frottement étant situé en dessous de la surface de l'eau mais à l'intérieur de ladite structure externe étanche.

Cette disposition du système d'amarrage et du palier de roulement ou de frottement selon la présente invention est particulièrement avantageuse par rapport à la technique antérieure, car ledit palier de roulement étant au sec, et accessible depuis l'intérieur des structure interne et/ou structure externe sans avoir à travailler en condition immergée, aussi bien pour le personnel d'intervention que pour le matériel. Des moyens de roulement, par exemple, peuvent donc être ainsi facilement entretenus, notamment graissés régulièrement, ce qui réduit radicalement les frottements et facilite la rotation du FPSO sur son touret. De plus, les éléments de roulement peuvent être facilement changés dans toutes conditions, notamment en cas de tempête et non pas seulement en temps calme.

Dans un mode préféré de réalisation, ledit support flottant comprend au moins un palier inférieur de roulement dit de supportage intercalé entre la paroi de fond de ladite structure externe tubulaire étanche et l'extrémité inférieure de ladite structure interne.

On comprend que ledit palier de roulement est situé dessus ledit fond du touret et au-dessous de ladite structure interne.

On comprend que lorsque ladite structure interne est constituée d'une structure tubulaire à section circulaire au niveau de son extrémité inférieure, ledit palier est intercalé entre ledit fond de la structure externe et la tranche circulaire de l'extrémité inférieure à section circulaire de ladite structure interne.

De préférence encore, ledit support flottant comporte :
- au moins un palier inférieur latéral de roulement dit de guidage, intercalé entre le surface interne latérale de ladite structure tubulaire externe et la surface externe latérale de ladite structure interne, ledit palier inférieur de guidage latéral étant situé dessous le niveau de la surface de l'eau et plus proche dudit fond de ladite structure externe tubulaire que de l'extrémité supérieure de ladite structure externe tubulaire, de préférence à proximité dudit fond et
- au moins un palier supérieur latéral de roulement dit de guidage, intercalé entre la surface interne latérale de la structure tubulaire externe et la surface externe de ladite structure interne, ledit palier étant situé plus proche de l'extrémité supérieure de ladite structure externe tubulaire que du fond de ladite structure externe tubulaire, de préférence à proximité de l'extrémité supérieure de la structure interne.

Dans un mode de réalisation particulier, le(s)dit(s) palier(s) de roulement est(sont) constitué(s) par des rouleaux ou des roulettes.

On comprend que lesdits rouleaux ou roulettes sont disposés avec leurs axes de rotation en position sensiblement verticale intercalés entre lesdites structure interne et structure externe dans le cas desdits paliers inférieur et supérieur latéraux de guidage ; et, dans le cas dudit palier inférieur de supportage, lesdits rouleaux ou roulettes sont disposés avec leur axe de rotation en position sensiblement horizontale.

Plus particulièrement, lesdits rouleaux ou roulettes de guidage sont disposés circulairement autour de ladite structure interne, de préférence régulièrement espacés dans l'espace annulaire entre lesdites structure interne et structure externe, circulairement, de préférence régulièrement espacés sur ledit fond de la structure externe disposés en cercle.

Avantageusement, lesdites structure externe tubulaire et structure interne comportent des moyens de butée ou respectivement moyens de retenue empêchant ladite structure externe de couler en cas d'envahissement accidentel d'eau de mer à l'intérieur de la structure externe tubulaire par perte d'étanchéité, lesdits moyens de butée et de retenue permettant la retenue de la structure externe par ladite structure interne.

On comprend en effet que ladite structure interne étant retenue solidaire de la coque en appui sur celle-ci à son extrémité supérieure, ledit moyen de retenue empêche ladite structure externe de tomber dessous ledit support flottant.

Dans un mode de réalisation particulier, ladite structure interne comporte à son extrémité supérieure une platine périphérique supérieure par l'intermédiaire de laquelle ladite structure interne est rendue solidaire de la coque dudit support flottant, de préférence ladite platine supérieure étant en appui au niveau d'un redan à l'extrémité supérieure de ladite cavité, de préférence encore de manière à ce que ladite platine supérieure ne dépasse pas en hauteur le niveau du pont du support flottant.

Plus particulièrement encore, ladite platine supérieure est en appui au niveau d'un redan à l'extrémité supérieure de ladite cavité, de préférence de manière à ce que la platine supérieure ne dépasse pas en hauteur le niveau du pont du support flottant.

Avantageusement, ladite structure interne renferme une structure porteuse, de préférence en forme de fût central, de préférence à section circulaire, reposant sur ladite paroi de fond de ladite structure externe, étant tubulaire et s'étendant jusqu'au niveau du pont du support flottant, ladite structure porteuse maintenant en position supportant lesdites secondes conduites traversant la structure interne, et ledit raccord à joint tournant reposant par-dessus ladite structure porteuse au niveau du pont du support flottant.

Dans un mode particulier et avantageux de réalisation de l'invention, ladite bouée comprend une paroi tubulaire supérieure, de préférence à section circulaire, délimitant une chambre dite chambre des vannes lorsque le bord supérieur de la paroi supérieure tubulaire de la bouée est appliqué contre la paroi de fond du touret, ladite chambre des vannes renfermant les extrémités supérieures desdites premières conduites traversant la paroi de fond de ladite chambre des vannes, les extrémités supérieures desdites premières conduites étant équipées de vannes et/ou de partie mâle ou femelle de connecteur automatique, supportées par ladite paroi de fond de la chambre des vannes, et ladite bouée comportant en partie inférieure un caisson annulaire constituant un flotteur en sous face de la paroi de fond de la chambre des vannes.

D'autres aspects du problème ainsi que d'autres caractéristiques et avantages de la présente invention ressortiront mieux à la lumière de la description détaillée qui va suivre, faite de manière illustrative et non limitative, en référence aux dessins sur lesquels :
- la figure 1 représente en coupe et en vue de côté un FPSO ancré sur touret au sein d'une banquise,
- la figure 2 représente en coupe selon le plan AA de la figure 1 la section du FPSO et du touret selon l'invention, sans représentation de ladite bouée d'amarrage (1) ni du raccord à joint tournant (3) au niveau du pont de la coque,
- la figure 2A représente la vue en coupe du touret soumis à la poussée d'Archimède,
- la figure 2B représente une vue en coupe selon BB de la figure 2A au niveau d'un palier de roulement inférieur,
- la figure 2C représente la vue en coupe du FPSO au niveau de la cavité recevant le touret,
- la figure 2D représente une vue schématique en coupe d'un touret selon la technique antérieure,
- la figure 3A représente en coupe selon le plan AA de la figure 1 la section du FPSO, du touret selon l'invention, avec le système d'amarrage comprenant le touret selon l'invention, la bouée d'amarrage supportant les lignes d'ancrage ainsi que les conduites flexibles, ladite bouée étant connectée à l'embase du touret, et avec le raccord à joint tournant (3) au niveau du pont du support flottant,
- la figure 3B illustre le largage de la bouée d'amarrage en vue de mettre le FPSO à l'abri.

Sur la figure 1 on a représenté en coupe et en vue de côté, un navire ou support flottant de type FPSO 10 ancré sur un touret système d'amarrage déconnectable 1,2,3 ancré par des lignes d'ancre 13 et relié à des têtes de puits sous-marines, non représentées, par des conduites flexibles 14 en configuration de chaînette plongeante 14a jusqu'à un flotteur 15 en subsurface supportant ledit flexible, ledit flotteur étant maintenu par un câble 15a relié à un corps mort 15b au fond de la mer, puis la dite conduite flexible 14a se prolonge en configuration de chaînette 14b jusqu'au fond de la mer 40, puis jusqu'aux dites têtes de puits. Le FPSO se trouve dans des eaux froides dans lesquelles peuvent se déplacer des icebergs ou une banquise 31 de grande surface et de forte épaisseur flottant à la surface de la mer 32. Dans certaines situations extrêmes, telles des tempêtes ou dans le cas de banquise de forte épaisseur que la proue du navire en forme de brise-glace n'est pas capable de casser lors de sa progression, il est alors nécessaire de déconnecter le FPSO pour le mettre à l'abri en attendant un retour à une situation normale. A cet effet, la partie inférieure 1 du système d'amarrage, appelée communément « spider buoy », c'est-à-dire « bouée araignée », est en fait une bouée annulaire d'amarrage 1 qui peut être déconnectée, de manière connue de l'homme de l'art, en général au niveau du fond du FPSO, ce qui permet de libérer ledit FPSO pour qu'il puisse se mettre à l'abri. Plus particulièrement, la bouée d'amarrage 1 et les premières conduites 14 immergées sont reliées à ladite paroi de fond 2c du touret en sous-face de la paroi de fond 2c par des connecteurs automatiques 7. La flottabilité interne de la bouée annulaire d'amarrage 1 étant ajustée de telle manière que ladite bouée se stabilise à une profondeur H au dessus du fond de la mer, correspondant par exemple à une distance de 100m par rapport à la surface de la mer 32, mettant ainsi l'ensemble des lignes d'ancrage et des flexibles à l'abri, comme représenté sur la même figure 1.

Sur les figures 3A et 3B, on a représente l'ensemble du système d'amarrage déconnectable 1, 2, 3 selon la présente invention comportant une bouée d'annulaire d'amarrage 1,
- ladite bouée d'amarrage étant fixée en-dessous la coque du support flottant, en sous-face de la paroi de fond 2c du touret 2, ledit touret s'étendant sur toute la hauteur d'une cavité 4 traversant la coque du support flottant sur toute sa hauteur,
- ledit touret 2 étant articulé en rotation par rapport à ladite coque par l'intermédiaire de 3 paliers de roulement 5₁, 5₂, 5₃ explicités ci-après, permettant la rotation dudit support flottant autour d'un axe vertical ZZ' dudit touret et de ladite cavité sans entraîner la rotation de ladite bouée d'amarrage, et
- ladite bouée d'amarrage permettant la connexion des extrémités supérieures immergées des premières conduites de liaison fond-surface 14 avec les extrémités inférieures des secondes conduites 14c remontant au sein de la cavité 4 jusqu'à un raccord à joint tournant 3 reposant au niveau du pont 10₁ de la coque à l'extrémité supérieure d'un fût central d'une structure porteuse 6 supportant les sections de conduites 14c assurant la liaison entre la paroi de fond 2c du touret et le raccord à joint tournant 3.

Les secondes conduites 14c traversent la paroi de fond 2c du touret à partir d'une partie femelle 7b de connecteur automatique en sous-face de la paroi de fond 2c à l'extrémité inférieure des secondes conduites. Ces parties femelles 7b de connecteur automatique coopèrent avec des parties mâles 7a de connecteur automatique à l'extrémité supérieure des premières conduites 14 supportées et amarrées à ladite bouée 1, permettant ainsi la liaison des première et seconde conduites.

La partie supérieure de la bouée d'amarrage 1 est constituée par une paroi tubulaire supérieure 1a, de préférence à section circulaire, délimitant une chambre 30 renfermant les extrémités supérieures des premières conduites 14 traversant le fond 30a de la chambre 30, lesdites extrémités supérieures des premières conduites 14 et extrémités inférieures des secondes conduites 14c étant équipées de vannes 8a et respectivement 8b et partie mâle 7a et partie femelle 7b de connecteurs automatiques 7. Un joint torique est appliqué sur le bord supérieur 1b constituant la tranche de la paroi tubulaire supérieure 1a de la bouée d'amarrage 1.

Les vannes 8a et parties mâles 7a de connecteurs automatiques 7 à l'extrémité supérieure des premières conduites 14 sont supportées par le fond 30a de la chambre des vanne 30.

Les vannes 8b et parties femelles 7b de connecteurs automatiques 7 à l'extrémité inférieure des secondes conduites 14c sont supportées par la paroi de fond 2c du touret.

La bouée d'amarrage 1 comporte une partie inférieure 1c formant un caisson annulaire constituant un flotteur en sous-face de la paroi de fond 30a de la chambre des vannes 30.

De façon connue, le raccord à joint tournant 3 est articulé librement en rotation, de manière à autoriser la rotation dudit support flottant sans entraîner la rotation dudit raccord et des conduites qui lui sont raccordées au niveau du support flottant.

Sur la figure 2 on a représenté en coupe et en vue de côté la section transversale du FPSO selon le plan AA de la figure 1. Le touret 2 est installé dans une cavité 4, de préférence circulaire, traversant verticalement le FPSO 10 sur toute sa hauteur, depuis le pont 10₁ jusqu'au fond de sa coque. La partie supérieure de la cavité 4 présente un redan 10a à la partie supérieure 2a₁ du touret. L'eau de mer est présente à l'intérieur de ladite cavité 4 du FPSO et le touret flotte naturellement dans ladite cavité car la poussée d'Archimède s'exerce sur une structure externe 2b du touret 2.

Pour la clarté des figures, on a représenté des paliers de guidage et de supportage constitués de rouleaux en contact, d'un côté avec la structure externe 2b, et de l'autre avec la structure interne 2a, mais on utilisera avantageusement des dispositifs à roulettes tournant autour d'un axe, lesdites roulettes étant en contact direct avec l'une des structure, par exemple la structure externe 2b, le support de l'axe de ladite roulette étant solidaire de la structure opposée, donc de la structure interne 2a.

Sur la figure 2A on a représenté en coupe et en vue de côté le fonctionnement du touret soumis à la poussée d'Archimède, et pour plus de clarté dans les explications, la coque du FPSO a été supprimée. Le touret 2 est constitué :
- d'une structure interne 2a solidaire du FPSO, comprenant à son extrémité supérieure une platine périphérique 2a₁ coopérant en appui et de manière solidaire avec le FPSO, notamment par soudage et/ou vissage, de préférence au niveau du pont dudit FPSO, plus particulièrement au niveau d'un redan 10a dudit FPSO. La structure interne 2a étant une structure tubulaire, de préférence sensiblement circulaire, s'étendant sensiblement sur toute la hauteur du touret, et
- d'une structure externe tubulaire étanche 2b, de préférence sensiblement circulaire, coaxiale à la structure interne tubulaire 2a et comportant un fond 2c assemblé de manière étanche à ladite structure externe 2b, ledit fond étant traversé de manière étanche par une pluralité de conduites 14.

Sur les figures on a représenté pour plus de clarté, une seule conduite 14 traversant le fond 2c.

La structure interne peut être une structure ajourée constituée d'un assemblage de poutrelles. Le système d'amarrage au niveau du touret comporte 3 paliers de roulement, à savoir :
- un palier supérieur de guidage latéral 5₃, et
- un palier inférieur de guidage latéral 5₂, et
- un palier inférieur de supportage 5₁.

Lesdits paliers 5₁, 5₂, 5₃ sont des paliers de frottement ou de roulement, de préférence des paliers de roulement. Il peut s'agir plus particulièrement de rouleaux intercalés entre la structure interne 2a et la structure externe 2b, et éventuellement supportés par la face interne de la structure externe 2b ou la face externe de la structure interne 2a.

On comprend qu'au niveau desdits paliers au moins, ladite structure interne et ladite structure externe présentent une section circulaire. Lesdits paliers supérieur et inférieur de guidage latéral 5₂, 5₃ sont disposés dans l'espace annulaire entre les surfaces latérales externe et interne desdites structure interne et respectivement structure externe, de préférence régulièrement espacées autour de la périphérie et disposés circulairement. Les rouleaux des paliers inférieur et supérieur de guidage latéral 5₂ et 5₃ sont plus particulièrement disposés horizontalement. Dans le cas du palier inférieur de supportage 5₁ lesdits rouleaux sont disposés verticalement. Ils sont avantageusement supportés par la tranche de la structure interne à son extrémité inférieure.

La structure externe 2b étant étanche, la poussée d'Archimède s'exerce sur l'intégralité du volume d'eau déplacé, ladite structure externe a alors tendance à remonter vers la surface, mais elle vient alors en contact au niveau du fond 2c avec l'extrémité inférieure de la structure interne tubulaire 2a, par l'intermédiaire d'un palier de supportage 5₁.

A titre d'exemple, pour installer un grand nombre de conduites, de gaz, de produits bruts, d'ombilicaux hydrauliques et de câbles électriques, par exemple 36 ou 48 conduites 14, avec tous leurs éléments de sécurité et de contrôle, tel que représenté sur la figure 5, le diamètre extérieur de ladite structure externe 2b peut dépasser 25m, plus particulièrement de 10 à 20m et sa hauteur mouillée est en général supérieure à 20m, peut atteindre 25m, voire plus dans le cas où la coque du support flottant s'étend sur une hauteur de 50m comme dans certains cas. Pour une hauteur de 20 à 25m et un diamètre de 10 à 20m de la structure externe, ceci représente une poussée d'Archimède verticale F de l'ordre de 8.000 à 12.000 tonnes. Cette force verticale considérable, dirigée vers le haut est transmise à la structure interne 2a par l'intermédiaire du palier inférieur de supportage 5₁, puis à la coque du FPSO par l'intermédiaire de la platine périphérique 2a₁ solidaire dudit FPSO au niveau du redan 1a.

Les structures tubulaire interne et tubulaire externe, ont un axe de rotation commun ZZ sensiblement vertical, grâce aux paliers de guidage latéraux 5₂, 5₃ ce qui permet au FPSO de tourner librement autour du même axe ZZ, alors que la bouée annulaire d'amarrage 1 solidaire de la structure externe 2b présente une orientation selon ledit axe ZZ sensiblement fixe par rapport au fond marin.

Les paliers de guidage latéral supérieur 5₃ et inférieur 5₂ permettent alors une rotation du FPSO autour de l'axe ZZ sensiblement vertical avec un minimum de frottements et d'usure lorsque le FPSO est soumis à des efforts horizontaux dus à la banquise, la houle, le vent ou encore le courant.

Cette disposition est avantageuse par rapport à l'art antérieur, car les moyens de guidage du touret en partie inférieure du FPSO ne sont pas en contact avec l'eau de mer, mais sont au sec et sont donc accessibles depuis l'intérieur de la structure. Les pistes de roulement peuvent ainsi être entretenues et graissées régulièrement, ce qui réduit radicalement les frottements et facilite la rotation du FPSO sur son touret. De plus, les éléments unitaires de roulement peuvent être facilement changés à n'importe quel moment. On effectuera bien sûr, de préférence, ces opérations de maintenance par temps calme, en ayant cependant pris le soin bloquer provisoirement la rotation du touret par des moyens non représentés.

La poussée d'Archimède maintient ainsi naturellement en position les deux structures interne 2a et externe 2b du touret 2, mais un dispositif de sécurité est avantageusement ajouté de manière à éviter la chute vers le bas de la structure externe 2c, en cas, par exemple, d'envahissement du touret par l'eau suite à une rupture de vanne ou à une fuite dans la structure étanche de ladite structure externe 2b. A cet effet, une série de butées et loquets 2d₁-2d₂ disposés de manière circulaire entre ladite structure externe et ladite structure interne empêche ladite structure externe de tomber vers le bas en cas d'envahissement. Par exemple, une butée 2d₁ est fixe sur la structure de la partie externe 2b, alors que le loquet 2d₂ est mobile en translation horizontale et disposé au sein de la structure interne 2a en dessous de la butée correspondante 2d₁. Ledit loquet 2d₂ est représenté en position rétractée sur la partie gauche de la figure 2A, et en position déployée de retenue de la butée 2d₁ sur la partie droite de la figure 2A lorsque la structure externe 2b a tendance à couler. Un loquet similaire est avantageusement utilisé pour bloquer la rotation du touret lors des opérations de maintenance.

Lorsque le navire est fortement sollicité, soit par la banquise, soit par la houle, le vent ou le courant son système d'ancrage lié à bouée annulaire d'amarrage 1 le maintient en position. Étant donné les dimensions importantes du FPSO, les efforts de réaction de l'ancrage créent des variations de la tension horizontale H considérables, pouvant atteindre 5000 à 7500 tonnes dans le cas d'une banquise progressant perpendiculairement au bordé du FPSO, et de 1500 à 3000 tonnes en conditions extrêmes de houle, de vent et de courant. Ces efforts horizontaux sont transmis par la bouée annulaire d'amarrage.

Sur les figures 3A et 3B, on a représenté une structure porteuse en forme de fût central à section circulaire 6 reposant sur le fond 2c de la structure externe 2b du touret et servant à la fois pour supporter les conduites 14 traversant la cavité 4 pour rejoindre le raccord à joint tournant 3, et supportant le raccord à joint tournant 3 lui-même à son sommet, sensiblement au niveau du pont du support flottant 10.

L'invention a été décrite avec un palier de supportage 5₁ situé entre le bas de la structure interne 2a et le fond de la structure externe étanche 2c, mais selon une variante de l'invention, ledit palier de supportage est situé au niveau du sommet de la structure extérieure étanche 2b, entre cette dernière et la structure interne, au niveau de la sous-face de la platine périphérique 2a₁.

## Revendications

1. Support flottant (10) de production pétrolière comportant un système d'amarrage déconnectable (1, 2, 3) de lignes d'ancrage (13) au fond de la mer et de conduites de liaison fond-surface (14) comportant :
- une bouée d'amarrage (1) desdites lignes d'ancrage (13) et de premières conduites de liaison fond-surface (14,14a,14b) s'étendant depuis ladite bouée où elles sont amarrées jusqu'au fond de la mer de préférence ladite bouée étant une bouée annulaire, et
- un touret (2) s'étendant au sein d'une cavité (4) traversant la coque du support flottant sur toute sa hauteur, ladite bouée d'amarrage étant fixée dessous la coque du support flottant audit touret (2), ledit touret coopérant avec la coque au sein de ladite cavité (4) traversant la coque du support flottant sur toute sa hauteur, ledit touret étant articulé en rotation par rapport à ladite coque par l'intermédiaire d'au moins un palier de roulement ou de frottement (5₁, 5₂, 5₃), de préférence un palier de roulement de manière à autoriser la rotation dudit support flottant autour d'un axe sensiblement vertical ZZ' dudit touret et de ladite cavité, sans entraîner la rotation de ladite bouée d'amarrage par rapport au même axe vertical ZZ', et
- des secondes conduites de liaison (14c) entre l'extrémité supérieure desdites premières conduites de liaison fond-surface (14,14a,14b) et le pont du support flottant (10₁), remontant au sein de la cavité (4) jusqu'à un raccord (3) d'une pluralité de dites secondes conduites (14c), ledit raccord (3) étant solidaire du support flottant de préférence au niveau du pont (10₁) du support flottant, ledit raccord du type raccord à joint tournant étant articulé en rotation de manière à autoriser la rotation dudit support flottant sans entraîner la rotation dudit raccord,
**caractérisé en ce que** ledit touret (2) comprend :
- une structure externe tubulaire étanche (2b) selon le même axe vertical ZZ', de préférence à section circulaire, comportant une paroi de fond (2c) assemblée de manière étanche à l'extrémité inférieure de ladite structure externe tubulaire étanche (2b),
- ladite structure externe tubulaire (2b) contenant une structure interne (2a), de préférence une structure interne tubulaire à section circulaire coaxiale à ladite structure externe tubulaire, ladite structure interne étant solidaire de la coque au niveau de son extrémité supérieure (2a₁),
- ladite paroi de fond (2c) de la structure externe étanche (2b) étant traversée de manière étanche par une pluralité de dites conduites (14) traversant et supportée par ladite structure interne,
- ladite structure externe étanche n'étant pas supportée par ladite coque ni fixée à ladite coque et, de par ses dimensions, flottant naturellement dans la cavité immergée dudit support flottant,
- lesdites structure interne et structure tubulaire externe coopérant avec au moins un palier inférieur de roulement ou de frottement, de préférence un palier de roulement (5₁, 5₂), autorisant la rotation de ladite structure interne, ladite structure externe n'étant pas entraînée en rotation lorsque ledit support flottant est entraîné en rotation autour dudit axe vertical de la cavité et de ladite structure externe tubulaire étanche ZZ', et
- ledit palier inférieur de roulement ou de frottement (5₁, 5₂) étant situé en dessous de la surface de l'eau mais à l'intérieur de ladite structure externe étanche.

2. Support flottant selon la revendication 1, **caractérisé en ce qu'**il comprend au moins un palier inférieur de roulement (5₁) dit de supportage intercalé entre la paroi de fond (2c) de ladite structure externe tubulaire étanche (2b) et l'extrémité inférieure de ladite structure interne (2a).

3. Support flottant selon la revendication 1 ou 2, **caractérisé en ce qu'**il comporte :
- au moins un palier inférieur latéral de roulement dit de guidage (5₂) intercalé entre le surface interne latérale de ladite structure tubulaire externe (2b) et la surface externe latérale de ladite structure interne, ledit palier inférieur de guidage latéral étant situé dessous le niveau de la surface de l'eau et plus proche de ladite paroi de fond (2c) de ladite structure externe tubulaire que de l'extrémité supérieure de ladite structure externe tubulaire, et
- au moins un palier supérieur latéral de roulement dit de guidage (5₃), intercalé entre la surface interne latérale de la structure tubulaire externe et la surface externe de ladite structure interne, ledit palier étant situé plus proche de l'extrémité supérieure de ladite structure externe tubulaire que du fond de ladite structure externe tubulaire.

4. Support flottant selon l'une des revendications 1 à 3, **caractérisé en ce que** le(s)dit(s) palier(s) de roulement est(sont) constitué(s) par des rouleaux ou des roulettes.

5. Support flottant selon la revendication 4, **caractérisé en ce que** lesdits rouleaux ou roulettes sont disposés circulairement autour de ladite structure interne, de préférence régulièrement espacés dans l'espace annulaire entre lesdites structure interne et structure externe.

6. Support flottant selon l'une des revendications 1 à 5, **caractérisé en ce que** lesdites structure externe tubulaire (2b) et structure interne (2a) comportent des moyens de butée (2d₁) ou respectivement moyens de retenue (2d₂) empêchant ladite structure externe de couler en cas d'envahissement accidentel d'eau de mer à l'intérieur de la structure externe tubulaire (2b) par perte d'étanchéité, lesdits moyens de butée et de retenue permettant la retenue de la structure externe par ladite structure interne.

7. Support flottant selon l'une des revendications 1 à 6, **caractérisé en ce que** ladite structure interne (2a) comporte à son extrémité supérieure une platine périphérique supérieure (2a₁) par l'intermédiaire de laquelle ladite structure interne est rendue solidaire de la coque dudit support flottant.

8. Support flottant selon la revendication 7, **caractérisé en ce que** ladite platine supérieure (2a₁) est en appui au niveau d'un redan (10a) à l'extrémité supérieure de ladite cavité (4), de préférence de manière à ce que ladite platine supérieure (2a₁) ne dépasse pas en hauteur le niveau du pont (10₁) du support flottant.

9. Support flottant selon l'une des revendications 1 à 8, **caractérisé en ce que** ladite structure interne (2a) renferme une structure porteuse (6), de préférence en forme de fût central, de préférence à section circulaire, reposant sur la paroi de fond (2c) de ladite structure externe tubulaire (2b) et s'étendant jusqu'au niveau du pont (10₁) du support flottant, ladite structure porteuse maintenant en position supportant lesdites secondes conduites (14) traversant la structure interne, et de préférence ledit raccord à joint tournant (3) reposant par-dessus ladite structure porteuse au niveau du pont (10₁) du support flottant.

10. Support flottant selon l'une des revendications 1 à 9, **caractérisé en ce que** ladite bouée comprend une paroi tubulaire supérieure (1a), de préférence à section circulaire, délimitant une chambre (30) dite chambre des vannes lorsque le bord supérieur (1b) de la paroi supérieure tubulaire (1a) de la bouée est appliqué contre la paroi de fond (2c) du touret, ladite chambre des vannes (30) renfermant les extrémités supérieures desdites premières conduites (14) traversant la paroi de fond (30a) de ladite chambre des vannes, les extrémités supérieures desdites premières conduites (14) étant équipées de vannes (8) et/ou de partie mâle ou femelle (7a,7b) de connecteur automatique, supportées par ladite paroi de fond (30a) de la chambre des vannes (30), et ladite bouée comportant en partie inférieure un caisson annulaire (1c) constituant un flotteur en sous face de la paroi de fond (30a) de la chambre des vannes.

## Patentansprüche

1. Schwimmender Träger (10) zur Ölförderung, mit einem System zum lösbaren Festmachen (1, 2, 3) von Leinen zur Verankerung (13) am Meeresgrund und von Leitungen zur Verbindung von Grund und Oberfläche (14), umfassend:
- eine Boje zum Festmachen (1) der Verankerungsleinen (13) und von ersten Leitungen zur Verbindung von Grund und Oberfläche (14, 14a, 14b), die sich von der Boje aus, an der sie festgemacht sind, bis zum Meeresgrund erstrecken, wobei die Boje vorzugsweise eine ringförmige Boje ist, und
- eine Trommel (2), die sich innerhalb eines Hohlraums (4) erstreckt, der den Rumpf des schwimmenden Trägers über dessen gesamte Höhe durchzieht, wobei die Festmacherboje unterhalb des Rumpfes des schwimmenden Trägers an der Trommel (2) befestigt ist, wobei die Trommel mit dem Rumpf innerhalb des den Rumpf des schwimmenden Trägers über dessen gesamte Höhe durchziehenden Hohlraums (4) zusammenwirkt, wobei die Trommel gegenüber dem Rumpf mittels wenigstens eines Wälz- oder Reiblagers (5₁, 5₂, 5₃), vorzugsweise eines Wälzlagers, drehbar angelenkt ist, um die Rotation des schwimmenden Trägers um eine im wesentlichen vertikale Achse ZZ' der Trommel und des Hohlraums zuzulassen, ohne die Rotation der Festmacherboje gegenüber der gleichen vertikalen Achse ZZ' zu bewirken, und
- zweite Verbindungsleitungen (14c) zwischen dem oberen Ende der ersten Leitungen zur Verbindung von Grund und Oberfläche (14, 14a, 14b) und dem Deck des schwimmenden Trägers (10₁), die innerhalb des Hohlraums (4) bis zu einem Anschluß (3) einer Vielzahl von zweiten Leitungen (14c) hinauf verlaufen, wobei der Anschluß (3) mit dem schwimmenden Träger vorzugsweise im Bereich des Decks (10₁) des schwimmenden Trägers fest verbunden ist, wobei der Anschluß vom Typ Anschluß mit Drehkupplung drehbar angelenkt ist, um die Rotation des schwimmenden Trägers zuzulassen, ohne die Rotation des Anschlusses zu bewirken, **dadurch gekennzeichnet, daß** die Trommel (2) umfaßt:
- eine dichte rohrförmige Außenstruktur (2b) entlang der gleichen vertikalen Achse ZZ', vorzugsweise mit kreisförmigem Querschnitt, die eine bodenseitige Wand (2c) umfaßt, welche mit dem unteren Ende der dichten rohrförmigen Außenstruktur (2b) dicht verbunden ist,
- wobei die rohrförmige Außenstruktur (2b) eine Innenstruktur (2a) enthält, vorzugsweise eine rohrförmige Innenstruktur mit kreisförmigem Querschnitt, die zu der rohrförmigen Außenstruktur koaxial ist, wobei die Innenstruktur im Bereich ihres oberen Endes (2a₁) fest mit dem Rumpf verbunden ist,
- wobei die bodenseitige Wand (2c) der dichten Außenstruktur (2b) von einer Vielzahl von Leitungen (14), welche die Innenstruktur durchgreift und von dieser getragen ist, dicht durchgriffen ist,
- wobei die dichte Außenstruktur weder von dem Rumpf getragen wird noch an dem Rumpf befestigt ist und aufgrund ihrer Abmessungen in dem eingetauchten Hohlraum des schwimmenden Trägers auf natürliche Weise schwimmt,
- wobei die Innenstruktur und die rohrförmige Außenstruktur mit wenigstens einem unteren Wälz- oder Reiblager, vorzugsweise einem Wälzlager (5₁, 5₂) zusammenwirken, das die Rotation der Innenstruktur zuläßt, wobei die Außenstruktur nicht drehangetrieben wird, wenn der schwimmende Träger um die vertikale Achse des Hohlraums und der dichten rohrförmigen Außenstruktur ZZ' drehangetrieben wird, und
- wobei das untere Wälz- oder Reiblager (5₁, 5₂) unterhalb der Wasseroberfläche, aber innerhalb der dichten Außenstruktur gelegen ist.

2. Schwimmender Träger nach Anspruch 1, **dadurch gekennzeichnet, daß** er wenigstens ein unteres, sogenanntes Halterungswälzlager (5₁) umfaßt, das zwischen der bodenseitigen Wand (2c) der dichten rohrförmigen Außenstruktur (2b) und dem unteren Ende der Innenstruktur (2a) eingefügt ist.

3. Schwimmender Träger nach Anspruch 1 oder 2, **dadurch gekennzeichnet, daß** er umfaßt:
- wenigstens ein unteres, seitliches, sogenanntes Führungswälzlager (5₂), das zwischen der inneren Seitenfläche der rohrförmigen Außenstruktur (2b) und der äußeren Seitenfläche der Innenstruktur eingefügt ist, wobei das untere, seitliche Führungslager unterhalb der Ebene der Wasseroberfläche und näher der bodenseitigen Wand (2c) der rohrförmigen Außenstruktur als dem oberen Ende der rohrförmigen Außenstruktur gelegen ist, sowie
- wenigstens ein oberes, seitliches, sogenanntes Führungswälzlager (5₃), das zwischen der inneren Seitenfläche der rohrförmigen Außenstruktur und der Außenfläche der Innenstruktur eingefügt ist, wobei das Lager näher dem oberen Ende der rohrförmigen Außenstruktur als dem Boden der rohrförmigen Außenstruktur gelegen ist.

4. Schwimmender Träger nach einem der Ansprüche 1 bis 3, **dadurch gekennzeichnet, daß** das (die) Wälzlager durch größere Rollen oder kleinere Rollen gebildet ist (sind).

5. Schwimmender Träger nach Anspruch 4, **dadurch gekennzeichnet, daß** die größeren Rollen oder kleineren Rollen kreisförmig um die Innenstruktur herum, vorzugsweise gleichmäßig beabstandet in dem ringförmigen Raum zwischen der Innenstruktur und der Außenstruktur angeordnet sind.

6. Schwimmender Träger nach einem der Ansprüche 1 bis 5, **dadurch gekennzeichnet, daß** die rohförmige Außenstruktur (2b) und die Innenstruktur (2a) Anschlagmittel (2d₁) bzw. Haltemittel (2d₂) umfassen, die im Falle eines nicht vorhersehbaren Einströmens von Meerwasser in das Innere der rohrförmigen Außenstruktur (2b) wegen Dichtigkeitsverlust die Außenstruktur am Sinken hindern, wobei die Anschlag- und Haltemittel das Festhalten der Außenstruktur durch die Innenstruktur ermöglichen.

7. Schwimmender Träger nach einem der Ansprüche 1 bis 6, **dadurch gekennzeichnet, daß** die Innenstruktur (2a) an ihrem oberen Ende eine obere Umfangsplatte (2a₁) umfaßt, mittels derer die Innenstruktur mit dem Rumpf des schwimmenden Trägers fest verbunden ist.

8. Schwimmender Träger nach Anspruch 7, **dadurch gekennzeichnet, daß** die obere Platte (2a₁) im Bereich eines Vorsprungs (10a) am oberen Ende des Hohlraums (4) in Anlage ist, vorzugsweise derart, daß die obere Platte (2a₁) die Ebene des Decks (10₁) des schwimmenden Trägers in der Höhe nicht überragt.

9. Schwimmender Träger nach einem der Ansprüche 1 bis 8, **dadurch gekennzeichnet, daß** die Innenstruktur (2a) eine Tragstruktur (6), vorzugsweise in Form eines Mittelschafts, vorzugsweise mit kreisförmigem Querschnitt, enthält, die auf der bodenseitigen Wand (2c) der rohrförmigen Außenstruktur (2b) aufliegt und sich bis in den Bereich des Decks (10₁) des schwimmenden Trägers erstreckt, wobei die in Position haltende Tragstruktur die die Innenstruktur durchgreifenden zweiten Leitungen (14) trägt, und wobei vorzugsweise der Anschluß mit Drehkupplung (3) oben auf der Tragstruktur im Bereich des Decks (10₁) des schwimmenden Trägers aufliegt.

10. Schwimmender Träger nach einem der Ansprüche 1 bis 9, **dadurch gekennzeichnet, daß** die Boje eine rohrförmige obere Wand (1a), vorzugsweise mit kreisförmigem Querschnitt, umfaßt, die eine Kammer (30), sogenannte Ventilkammer begrenzt, wenn der obere Rand (1 b) der rohrförmigen oberen Wand (1a) der Boje an die bodenseitige Wand (2c) der Trommel angelegt ist, wobei die Ventilkammer (30) die oberen Enden der die bodenseitige Wand (30a) der Ventilkammer durchgreifenden ersten Leitungen (14) enthält, wobei die oberen Enden der ersten Leitungen (14) mit Ventilen (8) und/oder mit einem Einsteck- oder Aufnahmeteil (7a, 7b) eines automatischen Verbinders ausgestattet sind, die von der bodenseitigen Wand (30a) der Ventilkammer (30) getragen sind, und wobei die Boje im unteren Teil einen ringförmigen Kasten (1c) umfaßt, der einen Schwimmer an der Unterseite der bodenseitigen Wand (30a) der Ventilkammer bildet.

## Claims

1. An oil production floating support (10) including a disconnectable mooring system (1, 2, 3) for anchor lines (13) anchored to the sea bottom and for bottom-to-surface connection pipes (14), the floating support comprising:
• a mooring buoy (1) for said anchor lines (13) and first bottom-to-surface connection pipes (14, 14a, 14b) extending from said buoy, to which they are moored, down to the bottom of the sea, said buoy preferably being an annular buoy; and
• a turret (2) extending in a through cavity (4) passing along the entire height of the hull of the floating support, said mooring buoy being fastened under the hull of the floating support to said turret (2), said turret co-operating with the hull within said through cavity (4) passing along the entire height of the hull of the floating support, said turret being rotatably mounted relative to said hull via at least one rolling or friction bearing (5₁, 5₂, 5₃) , and preferably via a rolling bearing, so as to allow said floating support to turn about a substantially vertical axis ZZ' of said turret and of said cavity without causing said mooring buoy to turn relative to the same vertical axis ZZ'; and
• second connection pipes (14c) between the top ends of said first bottom-to-surface connection pipes (14, 14a, 14b) and the deck (10₁) of the floating support, the second pipes rising within the cavity (4) to a coupling (3) for a plurality of said second pipes (14c), said coupling (3) being secured to the floating support, preferably level with the deck (10₁) of the floating support, said coupling being of the rotary joint coupling type and being rotatably mounted so as to allow said floating support to turn without turning said coupling;
the floating support being **characterized in that** said turret (2) comprises:
• a watertight tubular outer structure (2b) about the same vertical axis ZZ', preferably of circular section, having a bottom wall (2c) assembled in watertight manner to the bottom end of said watertight tubular outer structure (2b);
• said tubular outer structure (2b) containing an inner structure (2a), preferably a tubular inner structure of circular section coaxial with said tubular outer structure, the top end (2a₁) of said inner structure being secured to the hull;
• said bottom wall (2c) of the watertight outer structure (2b) having a plurality of said pipes (14) passing therethrough in leaktight manner, which pipes pass through and are supported by said inner structure;
• said watertight outer structure not being supported by said hull nor being fastened to said hull, and having dimensions that enable it to float naturally in the water in the cavity in said floating support;
• said inner and outer tubular structures co-operating with at least one bottom rolling or friction bearing, preferably a rolling bearing (5₁, 5₂), allowing said inner structure to turn, said outer structure being prevented from turning when said floating support is caused to turn about said vertical axis ZZ' of the cavity and of said watertight tubular outer structure; and
• said bottom rolling or friction bearing (5₁, 5₂) being situated below the surface of the water but inside said watertight outer structure.

2. A floating support according to claim 1, **characterized in that** it includes at least one "support" bottom rolling bearing (5₁) interposed between the bottom wall (2c) of said watertight tubular outer structure (2b) and the bottom end of said inner structure (2a).

3. A floating support according to claim 1 or claim 2, **characterized in that** it includes:
• at least one bottom "guide" lateral rolling bearing (5₂) interposed between the inner side surface of said outer tubular structure (2b) and the outer side surface of said inner structure, said bottom lateral guide bearing being situated below the level of the water surface and closer to said bottom wall (2c) of said tubular outer structure than to the top end of said tubular outer structure; and
• at least one top "guide" lateral rolling bearing (5₃) interposed between the inner side surface of the outer tubular structure and the outer surface of said inner structure, said bearing being situated closer to the top end of said tubular outer structure than to the bottom of said tubular outer structure.

4. A floating support according to any one of claims 1 to 3, **characterized in that** said rolling bearing(s) is/are constituted by rollers or by wheels.

5. A floating support according to claim 4, **characterized in that** said rollers or wheels are disposed circularly around said inner structure, preferably being regularly spaced apart in the annular space between said inner and outer structures.

6. A floating support according to any one of claims 1 to 5, **characterized in that** said outer and inner tubular structures (2b, 2a) include abutment means (2d₁) and retaining means (2d₂) preventing said outer structure from sinking in the event of sea water accidentally flooding the inside of the outer tubular structure (2b) by loss of watertightness, said abutment means and retaining means enabling the outer structure to be retained by said inner structure.

7. A floating support according to any one of claims 1 to 6, **characterized in that** said inner structure (2a) includes at its top end a top peripheral plate (2a₁) via which said inner structure is secured to the hull of said floating support.

8. A floating support according to claim 7, **characterized in that** said top plate (2a₁) bears against a step (10a) in the top end of said cavity (4), preferably in such a manner that said top plate (2a₁) does not project above the level of the deck (10₁) of the floating support.

9. A floating support according to any one of claims 1 to 8, **characterized in that** said inner structure (2a) contains a carrier structure (6), preferably in the form of a central pillar, preferably of circular section, that rests on the bottom wall (2c) of said tubular outer structure (2b) and that extends up to the level of the deck (10₁) of the floating support, said carrier structure holding said second pipes (14) passing through the inner structure in a supported position, and preferably also supporting said rotary joint coupling (3) resting on top of said carrier structure level with the deck (10₁) of the floating support.

10. A floating support according to any one of claims 1 to 9, **characterized in that** said buoy includes a top tubular wall (1a), preferably of circular section, defining a "valve" chamber (30) when the top edge (1b) of the tubular top wall (1a) of the buoy is pressed against the bottom wall (2c) of the turret, said valve chamber (30) containing the top ends of said first pipes (14) passing through the bottom wall (30a) of said valve chamber, the top ends of said first pipes (14) being fitted with vales (8) and/or with male or female automatic connector portions (7a, 7b) supported by said bottom wall (30a) of the valve chamber (30), and said buoy including in its bottom portion an annular box (1c) constituting a float under the bottom wall (30a) of the valve chamber.
